# FASCICULE DE BREVET EUROPEEN

(11) **EP 0 135 572 B1**
(45) Date de publication et mention de la délivrance du brevet: **12.07.1989**
(21) Numéro de dépôt: 84901079.8
(22) Date de dépôt: 02.03.1984
(51) Int. Cl.: H01T 4/14, H01R 4/16

(54) **DISPOSITIF DE PROTECTION DES LIGNES ELECTRO-CONDUCTRICES AERIENNES VIS-A-VIS DE LA FOUDRE**
BLITZSCHUTZEINRICHTUNG FÜR ELEKTRISCH LEITENDE FREILEITUNGEN
DEVICE FOR PROTECTING OVERHEAD ELECTROCONDUCTING LINES AGAINST LIGHTNING

(30) Priorité: 03.03.1983 FR 8303795; 25.05.1983 FR 8308954; 11.08.1983 FR 8313409
(43) Date de publication de la demande: 03.04.1985
(73) Titulaire: SCHAFF, Jean-Paul, F-19200 Ussel (FR)
(72) Inventeur: SCHAFF, Jean-Paul, F-19200 Ussel (FR)
(74) Mandataire: Chanet, Jacques
(86) Numéro de dépôt international: FR8400049
(87) Numéro de publication internationale: WO8403594

(56) Documents cités:
- DE-A- 1 490 257
- DE-C- 424 878
- DE-C- 549 548
- DE-C- 558 985
- DE-C- 634 692
- DE-C- 718 984
- FR-A- 1 185 989
- FR-A- 1 345 207
- FR-A- 1 464 089
- FR-A- 2 094 512
- FR-A- 2 282 177
- FR-A- 2 456 401
- US-A- 1 755 324
- US-A- 1 769 101
- US-A- 3 370 122
- US-A- 3 377 609
- IEEE Transactions on Power Apparatus and Systems, vol. PAS-94, no. 2, March/April 1975, New York (US), F. Dawalibi: "Optimum design of substation grounding in two layer eart structure. Part III study of grounding grids performance and new electrodes configuration", pp. 267-272

## Description

La présente invention est du domaine du transport de l'énergie électrique par lignes aériennes et elle a plus précisément pour objet des moyens améliorés de protection contre la foudre de telles lignes et des installations qui leur sont électriquement reliées.

On sait que la foudre peut se présenter sous forme d'une décharge électrique sous très haute tension entre le sol et des masses nuageuses par exemple, en empruntant de préférence le chemin électroconducteur offert par des objets s'élevant au-dessus du sol tels qu'arbres, constructions et bien entendu installations électriques aériennes. On sait protéger les installations aériennes de transport de l'énergie électrique au moyen de dispositifs connus sous le nom d'éclateurs et constitués par un couple d'électrodes constituées chacune par une tige d'acier galvanisé coudée à environ 45°; les électrodes sont disposées au voisinage, et généralement à l'aplomb d'un groupe d'isolateurs, d'un pylône ou d'un poteau, de façon coplanaire et leur coude en regard l'un de l'autre séparé par une certaine distance, l'une des électrodes étant reliée à la ligne électrique, l'autre étant reliée à la terre; l'une des électrodes est supportée par l'intermédiaire d'une potence directement par le câble de ligne, l'autre électrode est aussi supportée par une potence solidaire d'un câble ou tige de fixation des isolateurs aux poteaux; ce câble de fixation peut aussi servir, étant relié à la terre, de conducteur de terre pour la seconde électrode généralement, les électrodes, leur potence support et le câble de fixation sont en acier. La pratique d'un tel mode de protection a montré que les installations sous tension, tels que transformateurs par exemple, étaient protégées pour des décharges n'excédant pas 15 kilo-ampères; pour des décharges d'intensité supérieure, la mise à la terre de la ligne par des éclateurs de conception actuelle est insuffisante; un certain nombre de transformateurs et autres appareils appartenant aux installations sont ainsi endommagés par la foudre chaque année.

Des moyens aériens de protection contre la foudre, formant l'art antérieur le plus proche connu du Demandeur, sont décrits dans la publication FR-A-2 094 512 qui divulgue un dispositif d'accrochage de lignes électriques combinant un éclateur constitué d'une paire d'électrodes supportées par des supports ayant une forme générale en T, les électrodes étant reliées l'une à la ligne, l'autre à une prise de terre par des moyens de jonction tangentielle; quelquefois, le but de cette invention n'étant pas celui de l'écoulement optimal de l'onde électrique que constitue la foudre, ses moyens de raccordement ne sont pas décrits de façon détaillée, pas plus que la nature du métal les constituant n'est précisée.

D'autre part, on connaît depuis très longtemps des dispositifs de mise à la terre des moyens parafoudres, ces dispositifs étant généralement constitués par un conducteur électrique enfoui dans le sol, ou mieux encore, plongeant dans un puits de façon à, par l'intermédiaire de la nappe phréatique, trouver dans le sol un volume électroconducteur ayant une résistance la plus faible possible. Or les prises de terre jusqu'à ce jour proposées, si elles sont tout à fait aptes à dissiper une tension électrique permanente, semblent mal appropriées à la dissipation de l'énergie d'une onde électrique de très forte amplitude et de très courte période telle que celle sous laquelle se présente généralement le phénomène de la foudre.

L'idée-mère de la présente invention repose d'une part sur des connaissances récentes sur la nature et le comportement du courant composant la décharge de la foudre dans des conducteurs et d'autre part sur la prise en compte du fait, plus anciennement connu que les charges électriques se répartissent à la surface des conducteurs. Des études faites dans les dernières décennies ont montré qu'une décharge atmosphérique comportait une phase d'intensité croissante (front de la décharge) d'environ 8 micro-seconde, et une phase d'intensité décroissante (queue de décharge) d'environ 20 micro-seconde; c'est cette onde d'intensité qui se propage le long du "canal de décharge" et dans les conducteurs rencontrés ainsi, alors que les techniques de l'art antérieur ne prenaient pas en compte cet aspect oscillatoire et dynamique de la décharge, la présente invention va précisément en tenir le plus grand cas en s'attachant à réduire au maximum l'impédance des circuits d'évacuation à la terre, notamment en s'attachant à préserver l'effet de conduction superficielle, ou pelliculaire, de ces circuits.

Cet objectif est atteint suivant les caractéristiques de la premierè revendication.

Ainsi, les améliorations proposées par l'invention vont porter sur trois catégories de moyens: en premier lieu, les éclateurs et leur mode de raccordement, en second lieu les prises de terre et leur raccordement, en troisième lieu des moyens de raccordement ou de jonction.

En premier lieu et selon la présente invention, un éclateur du genre comportant un couple d'électrodes supportés par un support solidaire d'un isolateur et séparées l'une de l'autre, ledit couple d'électrodes étant dit éclateur, l'une des électrodes étant reliée à ladite ligne, l'autre électrode étant reliée à la terre, est principalement caractérisé en ce que ledit support d'électrode a la forme générale d'un T composé d'une partie transversale et d'un pied, en ce qu'au moins ladite partie transversale présente sensiblement une symétrie circulaire autour d'un axe longitudinal, et en ce qu'elle est pourvue à chacune de ses extrémités d'un moyen de serrage axial destiné à la rendre solidaire d'une part de ladite électrode, d'autre part d'un câble, ou tige électroconducteur, et en ce que ladite partie transversale au moins, et ses moyens de serrage sont réalisés en un métal électroconducteur amagnétique.

Il résulte d'une telle conception générale de l'éclateur, d'une part que la circulation pelliculaire des charges électriques est favorisée au maximum et que l'impédance, et de ce fait, les phénomènes d'induction, bien particuliers au courant d'onde de la foudre sont réduits au minimum.

Pour des raisons de commodités de montage et de réglage, il est préconisé que les supports d'électrodes sont eux-mêmes composés de plusieurs pièces; on notera, toujours en considération de l'aspect ondulatoire à courte longueur d'onde de la décharge, que les contacts surface/surface ne sont pas à craindre; la nature composite des supports d'électrodes présente des avantages dans les opérations de mise en place et de réglage.

Suivant une première forme de réalisation, la partie transversale du porte électrodes est une pièce cylindrique comportant à une de ses extrémités un mandrin du type à pince poussée destiné à enserrer l'extrémité de l'électrode, tandis que son autre extrémité comporte un organe de raccordement de câble multibrins à portée interne conique et noyau conique alésé axialement destiné à enserrer l'extrémité d'un conducteur multibrins du circuit d'évacuation de décharge.

Suivant une deuxième forme de réalisation, la pièce transversale du support d'électrodes est une pièce cylindrique pourvue à chacune de ses extrémités de deux mandrins à pinces poussées, l'un des mandrins enserrant ladite électrode, l'autre mandrin enserrant une tige conductrice droite de même diamètre que l'électrode, l'extrémité de ladite tige est elle-même enserrée dans un mandrin à pinces poussées d'un raccord dont l'autre extrémité comporte un organe de serrage de raccordement de câble multibrins à portée interne conique et noyau conique alésé axialement pour enserrer l'extrémité d'un conducteur multibrins du circuit d'évacuation de décharge.

Suivant une forme de réalisation préférée du pied porte électrodes, celui-ci est constitué d'une partie supérieure comportant une bague alésée axialement pour enserrer ladite partie transversale, ladite bague étant reliée à une tige, d'une pièce de raccordement formant double mandrins à pinces poussées, et d'une tige inférieure solidaire d'un isolateur, une extrémité de la tige supérieure est enserrée dans une pince du mandrin de la pièce de raccordement, tandis qu'une extrémité de la tige inférieure est enserrée dans la pince de l'autre mandrin de cette même pièce.

Suivant une autre caractéristique secondaire de l'invention et, en notant qu'il ne servirait à rien d'abaisser l'impédance des supports d'électrodes, si les autres parties du circuit d'évacuation devaient présenter une forte impédance, la présente invention propose de disposer les autres éléments de ce circuit de façon telle qu'ils soient le plus rectilignes possibles, tout au plus que leur courbure soit de grand rayon et tout au moins qu'aucun élément de ce circuit ne présente de point de rebroussement, mais plutôt se raccordent entre eux de façon tangentielle.

Ainsi le câble de raccordement de la première électrode à la ligne électroconductrice est effectué de façon tangentielle, en un point de raccordement, tandis que le câble de raccordement de la seconde électrode à la terre présente un voisinage du poteau un rayon d'environ 50 centimètres.

En deuxième lieu et toujours selon la présente invention, une prise de terre destinée à la mise à la terre de fortes surcharges, telles que provoquées par la foudre, des lignes électriques aériennes, ladite prise de terre étant du type constitué par un conducteur électrique enfoui dans le sol, est caractérisée d'une manière générale en ce que ledit conducteur enfoui dans le sol est un conducteur unique refermé sur lui-même en un point de bouclage pour former une boucle et en ce que le conducteur de mise à la terre en provenance de l'installation aérienne est raccordé tangentiellement à ladite boucle en au moins un point de raccordement.

De préférence, le bouclage sur lui-même du conducteur enfoui est réalisé au moyen d'un dispositif constitué par un double mandrin à pinces et à portées coniques coaxiales.

De préférence encore le raccordement du conducteur de mise à la terre comprend en outre un troisième élément conducteur raccordé tangentiellement à chacune de ses extrémites d'une part au dit conducteur de mise à la terre et d'autre part, au conducteur en boucle, le raccordement de ce dernier à la boucle étant effectué dans une direction tangentielle opposée à celle du raccordement précité, le conducteur de mise à la terre, le conducteur de la boucle et le troisième conducteur de raccordement formant une sorte de triangle, dit "triangle équipotentiel" de raccordement, les côtés de ce triangle étant en fait sensiblement des arcs de cercle.

De préférence ladite boucle a la forme générale d'un rectangle aux angles arrondis suivant sensibiement des arcs de cercle.

De préférence enfin, l'un des côtés du "triangle équipotentiel" est l'un des angles arrondis de ladite boucle.

En troisième lieu et toujours selon la présente invention, un dispositif de jonction électrique de câbles électro-conducteurs est caractérisée d'une manière générale en ce qu'il incorpore au moins une pièce de forme allongée et recourbée sur elle-même dans le sens de sa largeur pour former à elle seule; ou en association avec une autre pièce semblable, un manchon destiné à entourer complètement deux câbles électriques parallèles l'un à l'autre dans ledit manchon, ladite pièce étant constituée d'un métal électroconducteur amagnétique; avantageusement les deux bords de coquilles adjacents sont pressés l'un contre l'autre en étroit contact électrique.

Il résulte de ces dispositions que la jonction ainsi formée présente une très faible impédance vis-à-vis des décharges électriques, du genre de celles de la foudre ou induites par elle.

De préférence la ou les coquilles sus-visées sont bridées par des moyens appropriés autour des conducteurs, ces moyens étant disposés au voisinage de chacune des extrémités de la coquille au moins.

De préférence encore, un dispositif de jonction conforme à l'invention incorpore en outre une pièce dite de contact ayant un profil en double berceau et une longueur sensiblement égale à celle d'une coquille, le rayon de courbure d'un berceau étant sensiblement égal au rayon d'un conducteur.

Un dispositif de jonction conforme à la présente invention trouvera son application dans la jonction côte à côte de conducteurs électriques, comme de telles jonctions apparaissent dans les demandes de brevets précités, principalement lorsqu'il s'agira "de mise à la terre" d'une installation parafoudre et notamment lorsque la prise de terre de telles installations sera constituée de plusieurs conducteurs électrique enfouis dans le sol; dans ce cas les conducteurs enfouis dans le sol sont reliés les uns aux autres par des segments électro-conducteurs eux-mêmes enfouis, la jonction d'un segment avec un conducteur étant réalisée au moyen dudit dispositif.

Appliqué au cas où deux conducteurs de mise à la terre pénètrent dans le sol au voisinage l'un de l'autre, ces deux conducteurs sont reliés d'une part par au moins un dispositif tel que ci-dessus décrit et d'autre part par un segment électro- conducteur, le segment électro-conducteur et lesdits conducteurs formant sous terre un triangle de raccordement dit triangle équipotentiel.

La présente invention sera mieux comprise et des détails en relevant apparaîtront à la description qui va être faite d'une part et sommairement de la technique de l'art antérieur et d'autre part de formes préférées de réalisation suivant la technique de l'invention en relation avec les figures des planches annexées dans lesquelles:
- la fig. 1 est une illustration schématique d'un montage typique de l'art antérieur,
- la fig. 2 est une illustration d'un dispositif de protection antifoudre conforme à l'invention,
- la fig. 3 est un détail en coupe et à plus grande échelle d'un organe de la figure précédente,
- les fig. 4 sont des illustrations d'autres formes de réalisation,
- la fig. 5 est une illustration analogue d'une autre variante et la fig. 5a en est un détail en coupe,
- la fig. 6 illustre diverses applications pour lignes MT, HT et THT,
- les fig. 7, 7a, 7b illustrent un éclateur pour la basse tension (BT),
- la fig. 8 illustre une réalisation des pieds de support,
- la fig. 9 est une illustration schématique simplifiée d'une prise de terre conforme à l'invention,
- la fig. 10 est un détail en coupe de la figure précédente,
- la fig. 11 est un détail en coupe de la fig. 9,
- la fig. 12 est une illustration en perspective d'une application à un terminal de ligne, d'une prise de terre telle que celle de la fig. 9,
- les fig. 13 à 16 illustrent de façon analogue à la fig. 9 des cas particuliers plus complexes de réalisation d'une prise de terre conforme à l'invention,
- la fig. 17 illustre un poste de transformation comportant une prise de terre conforme à l'invention,
- la fig. 17a est un détail à plus grande échelle de la figure précédente,
- la fig. 18 illustre la mise à la terre d'un pylône conformément à l'invention et faisant application des dispositifs en relevant,
- la fig. 19 est une illustration de face et de côté d'un dispositif de jonction à pièce unique de l'invention,
- la fig. 20 est une illustration analogue d'un dispositif de jonction à deux coquilles,
- la fig. 21 est une illustration en bout d'une jonction de conducteurs de grosseur différente, et
- les fig. 22 et 22a illustrent des dispositifs de jonction incorporant une pièce de contact intermédiaire.

Sur la fig. 1, à titre illustratif de l'art antérieur en la matière, un arrêt de ligne 101 électroconductrice moyenne tension par exemple, comprend un poteau 102, un raccordement 103 aux installations subséquentes, un ensemble isolateur 104 et un dispositif de protection antifoudre comprenant lui-même un couple d'électrodes 105 et 106 et un conduit d'évacuation 107 vers une prise de terre 108; accessoirement une tige "anti- oiseaux" est disposée entre les électrodes pour éviter l'électrocution de ces animaux. On remarquera que le raccordement de chaque électrode par l'intermédiaire de son support, comprend au moins deux angles droits; on note que le pied de l'électrode sert de conducteur et qu'en général, l'électrode est raccordée à son pied par le moyen d'un oeilleton et d'un boulonnage à travers l'oeilleton d'une manière générale encore, aussi bien l'électrode que son pied support sont réalisés en fer galvanisé. Ce dispositif de protection de l'installation subséquente contre les effets de la foudre dit éclateur est en général comme cela a été dit plus haut, inefficace pour des décharges excédant 15 kA et il est tout à fait représentatif de l'art antérieur connu.

Sur la fig. 2 illustrant un éclateur amélioré ou perfectionné conformément à l'invention, des électrodes 111 et 112 en cuivre par exemple sont supportées chacune par un support, 113 et 114 respectivement, ayant une forme générale en T; chaque support tel que le support 114 est constitué d'une partie transversale 115 et d'un pied 116. On décrira plus loin la structure particulière de ces supports mais on doit déjà noter que la partie transversale a une forme grosso modo cylindrique suivant l'axe de laquelle sont raccordés l'électrode 112 d'une part et le câble 117 de raccordement de cette première électrode à la ligne électroconductrice ou de dérivation de la décharge; on remarquera qu'il en est de même pour l'autre électrode avec le câble de raccordement 118 de la seconde électrode à la terre.

Il apparaît bien aussi sur les figures que conformément à ce qui est préconisé par la présente invention, le câble 117 est relié tangentiellement à la ligne 101' en un point 119 à 1,50 mètre minimum de l'éclateur et que le câble de raccordement isolé à 1.000 Volts minimum, de la seconde électrode à la terre présente au voisinage du poteau 102' une courbure 120 d'assez grand rayon (de l'ordre de 50 centimètres par exemple).

Sur la fig. 3 on a représenté en coupe à plus grande échelle et avec plus de détails un porte électrode tel que le porte électrode 114 de la figure précédente; ce porte électrode est essentiellement constitué d'une partie transversale 115 et d'un pied 116; la partie transversale 115 est une pièce sensiblement cylindrique ou encore de symétrie d'axe 121; elle comporte à une de ses extrémités 122 un mandrin de type à pince poussée 123 enserrant l'extrémité de l'électrode 112; elle comporte à son autre extrémité 127 un organe de raccordement du câble multi- brins 117 comprenant un écrou 124 à portée interne conique et noyau conique 125 alésé axialement; ce type de raccordement des câbles multi-brins est connu en lui-même et on rappelle que le serrage de l'écrou 124 amène l'extrémité interne du noyau et des brins enserrés en contact avec la butée de fond 126. Le mandrin à pince poussée de l'extrémité 122 est également connu en lui-même; on notera toutefois que la pièce cylindrique, ou partie transversale 115, est pourvue d'un alésage intérieur 128 assez profond pour permettre d'y engager plus ou moins l'électrode.

Suivant l'invention, les pièces constitutives de la partie transversale sont constituées d'un ou plusieurs métaux amagnétiques, ou encore non ferro-magnétiques tels que cuivre, laiton, bronze, aluminium ou autre à l'exclusion des métaux ayant des propriétés ferro-magnétiques.

Le pied 116 est relié à la partie transversale 115 par une bague 129 alésée axialement.

Sur la fig. 4 un support d'électrodes 130 est constitué d'une pièce transversale 131 pourvue à chacune de ses extrémités de deux mandrins à pince poussée analogue aux mandrins à pince poussée 123 de la figure précédente; l'un des mandrins sert à enserrer l'électrode 112, l'autre mandrin enserre une tige 32 elle-même raccordée au conducteur multi-brins 117 par l'intermédiaire d'un raccord 133 ayant sensiblement la même structure fonctionnelle que la pièce transversale de la figure précédente; ce raccord est illustré avec plus de détails sur les fig. 5 et 5a. Le pied du support d'électrodes 130 est constitué d'une partie supérieure formée par une tige 116 et par une bague 129 alésée axialement pour enserrer la partie transversale 131 d'une pièce de raccordement 134 formant double mandrins à pince poussée et d'une tige 136 solidaire d'une partie d'isolateur 137 à une de ses extrémités, son autre extrémité étant engagée dans l'un des mandrins de la pièce 134. L'intérêt de ce montage avec pièce intermédiaire 134 est de permettre un réglage facile en hauteur et en orientation de l'électrode 112.

Sur la fig. 4a, une variante de montage d'éclateur diffère de la précédente en ce que la pièce transversale 131' comporte à une de ses extrémités une partie décolletée 132' analogue à la pièce 132 et à son autre extrémité un mandrin de serrage axial constitué par un écrou 160 à taraudage intérieur conique et par un filetage extérieur 161, lui-même conique, de l'extrémité de la pièce transversale 131, cette extrémité filetée comporte plusieurs fentes longitudinales permettant, lors du vissage de l'écrou, le serrage de l'électrode 112'. Les autres parties de ce montage d'électrodes sont analogues à celles de la figure précédente.

Sur les fig. 5 et 5a, la pièce de raccordement 133 de la figure précédente est constituée pour une première partie 140, par un mandrin à pince poussée et pour une deuxième partie 141 par un organe de raccordement de câble multi-brins comprenant un écrou 142 à portée interne cônique et noyau cônique 143 alésé axialement; cet organe de raccordement est tout à fait analogue dans son propre à celui comporté par la pièce 127 de la pièce transversale de la fig. 3.

On notera que la pièce 134 de raccordement de la fig. 4 est constituée de deux parties 140 de la pièce de la fig. 3.

On notera que la pièce 134 de raccordement de la fig. 4 est constituée de deux parties 140 de la pièce de la fig. 3.

La fig. 5a rappelle qu'une pince poussée telle que la pince 145 de la fig. 5 est une pièce conique alésée axialement et fendue le long d'une génératrice.

Sur la fig. 6 divers exemples d'utilisation du dispositif de l'invention sont illustrés appliqués à différentes lignes. On remarquera que le pied de support d'électrodes peut être doublé, comme c'est le cas pour un pied 150 par exemple, appliqué à la protection antifoudre d'une ligne à très haute tension, et cela en raison de la grande longueur de la ligne d'isolateur.

Sur les fig. 7 et 7a un éclateur applique également les principes de l'invention en ce que le support d'électrodes est constitué d'une pièce transversale telle que 152 enserrant axialement une électrode 153 et raccordée toujours de façon axiale au conducteur 117'. Des pieds tels que 54 sont réalisés en un matériau isolant tel que la porcelaine et sont fixés sur une plaque support 155 qui peut être en aluminium. Le raccordement des électrodes au câble multi-brins 117' est réalisé par exemple par l'intermédiaire d'une pièce 133 analogue à celle de la fig. 4 et par un mandrin 158 d'extrémité de la pièce transversale 152. Sur la fig. 7a, le mandrin 154 de la figure précédente est remplacé par un serrage à vis transversale 156.

On a représenté sur la fig. 7b une variante de réalisation de la fig. 7 dans laquelle les électrodes 153 de la figure précédente sont remplacées par des électrodes à sphères 157. De telles électrodes à sphères qui sont légèrement plus coûteuses que les électrodes à cornes jusqu'ici décrites, peuvent aussi bien équiper tous les éclateurs précédemment décrits et être substituées aux électrodes à cornes; les électrodes à sphères sont en principe légèrement plus efficaces que les électrodes à cornes mais on notera que cette augmentation de l'efficacité est tout à fait minime en regard de celle supporté par le montage des électrodes quelles qu'elles soient, préconisées par l'invention.

Sur la fig. 8 on a représenté un montage d'éclateurs anti-foudre conforme à l'invention assez semblable à celui représenté en fig. 2 à 4 (les organes équivalent y sont affectés des mêmes références); on note cependant que sur cette figure, les pieds support d'éclateurs tels que 161 et 162 sont des barres, ou méplats, de section rectangulaire, visibles respectivement dans les encarts 163 et 164; la partie inférieure du pied 161 est raccordée par le moyen d'un boulon 169 à un organe de liaison 165 de la ligne 101 à un premier isolateur 166 tandis que la partie inférieure du pied 162 est fixée à un second isolateur 167 par un boulon 168.

On remarque aussi sur cette figure qu'un dispositif anti-oiseau 170 est lui aussi constitué par un méplat dont la section rectangulaire est visible dans l'encart 171; ce méplat est torsadé d'un quart de tour au voisinage de sa partie inférieure pour être fixé par l'intermédiaire d'un boulon 172 sur la partie de raccordement de deux isolateurs voisins 166 et 167.

On remarque aussi sur cette figure la gaine d'isolation 175 du câble 120 qui est une gaine d'isolation à 1.000 Volts minimum.

Sur la fig. 9, un conducteur électrique unique est refermé sur lui-même en une boucle 202 par un dispositif de bouclage 201; la boucle a une forme sensiblement rectangulaire dont les parties droites ont des longueurs supérieures à 1 mètre et de préférence d'au moins 5 mètres; le conducteur est un câble de cuivre nu de 25 à 150 mm² de section; les côtés de la boucle se raccordent les uns aux autres suivant des parties courbes d'un rayon d'environ 0,5 mètre.

Un conducteur 203 de mise à la terre, par exemple d'éclateurs ou de dispositifs parafoudres à résistance variable de l'installation aérienne, est un conducteur électrique de mêmes caractéristiques que celui de la boucle 202 mais il est de préférence isolé au moins sur sa partie aérienne; ce conducteur de mise à la terre est raccordé tangentiellement une première fois à la boucle 202 en un premier point de raccordement 204 au moyen d'un dispositif de raccordement; il est encore raccordé une seconde fois tangentiellement à la boucle en un second point de raccordement 204 au moyen d'un troisième conducteur 208 qui est raccordé lui-même tangentiellement, à chacune de ses extrémités au conducteur 203 et à la boucle 202 en un troisième point de raccordement 204; les premier et deuxième points de raccordement 204 sur la boucle ont des directions tangentielles opposées; les conducteurs 202, 203 et 208 sont recourbés au voisinage de leur point de raccordement et ils forment une sorte de triangle 210, dit triangle équipotentiel; les côtés courbes de ce triangle sont sensiblement des arcs de cercle ayant un rayon d'environ 0,5 mètre; le troisième conducteur 208 est bien entendu analogue aux autres conducteurs de la prise de terre.

Sur la fig. 10, le dispositif 201 de bouclage est constitué par un double mandrin à pinces et portées coniques coaxiales, connu en lui-même dans les raccordements de conducteurs électriques; dans l'application qui en est faite dans l'invention, les éléments constitutifs à savoir, corps 211, pince 212 et écrous 213 sont en métal amagnétique et de préférence en bronze.

Sur la fig. 11, un dispositif de raccordement 204 est constitué par un cavalier 215 à deux écrous 216 et plaque de serrage 217, lui aussi de type connu, dont les éléments constitutifs, conformément à l'invention, sont constitués de métal amagnétique.

Sur la fig. 12, on a illustré de façon schématique un poteau 220 de bout de ligne comportant un poste de transformation 221 et des moyens parafoudres constitués par un éclateur 222 mis à la terre par un conducteur isolé 203; la boucle 202 située à une distance d'environ 1 mètre ou 2 au-dessous de la surface du sol et autour du pied du poteau, est par exemple analogue à celle représentée en fig. 16; on y remarque notamment un conducteur 223 de mise à la terre de la masse de l'installation aérienne et/ou du neutre du réseau; ce conducteur 223 est lui-même raccordé de façon tangentielle à la boucle 202.

Sur les fig. 13, 14, 15 et 16 des prises de terre ont une structure et/ou une géométrie sensiblement différente de la prise de terre de la fig. 9; ces prises de terre sont destinées à des installations aériennes plus importantes qu'un simple poteau; par exemple les prises de terre des fig. 13, 14 et 15 pourront être destinées à la mise à la terre d'installations de transformation tandis que la prise de terre de la fig. 16 conviendra par exemplel pour un pilône de ligne à haute tension. On notera que plus l'installation aérienne est haute, plus la boucle 202 doit être étendue; pour une protection optimale, les dimensions de la boucle seront de préférence supérieures à la plus grande dimension de l'installation protégée, et la boucle devra de préférence entourer la trace au sol de l'installation. On notera toutefois que ces prises de terre conviennent d'une manière générale pour toutes les installations de haute, moyenne et basse tension. On reconnaît dans leur structure des éléments énoncés à la description de la mise à la terre de la fig. 9: un organe de bouclage 201, une ou plusieurs boucles à conducteur unique 202, des triangles de raccordement équipotentiels 210, des organes de raccordement tels que 204 et divers conducteurs de mise à la terre tels que 203 et 223.

On remarquera enfin sur l'ensemble des figures 9 à 16, le raccordement tangentiel et/ou coaxial des conducteurs; par raccordement coaxial du conducteur, on entend le raccordement du conducteur dans le prolongement de lui-même, cette caractéristique essentielle de l'invention ayant pour effet de diminuer l'impédance des conducteurs vis-à-vis de l'onde électrique de la foudre.

Sur la fig. 17 qui illustre de façon schématique un poste de transformation 326 de type HT/MT ou THT/HT des dispositifs des figures précédentes sont symbolisés par les petits rectangles 320 pontant deux câbles côte à côte. On remarque sur cette figure que les conducteurs tels que 321 et 322 de mise à la terre de l'installation parafoudre aérienne ne subissent aucune interruption mécanique dans leur partie enfouie dans le sol; on remarquera aussi que dans le sol ils sont raccordés grâce à des dispositifs de jonction par un segment tel que 323 pour former des triangles de raccordement 324 dits triangles équipotentiels; on remarquera enfin que la partie enfouie dans le sol ayant la forme générale d'un rectangle, un conducteur 325 dit de pont interne relié du côté du rectangle aux environs de leur milieu.

Sur la fig. 18 on rappelle qu'une prise de terre du genre de celle représentée à la figure précédente est associée de manière avantageuse à des éclateurs tels qu'éclateur 330 dit éclateur à grand pouvoir d'écoulement,

On trouvera sur les fig. 17 et 18 les mêmes éléments que ceux cités en relation avec les figures suivantes avec les mêmes références. On notera que les rayons de courbure r des conducteurs aussi bien aériens qu'enterrés, sont au minimum de 0,5 m.

Sur la fig. 19 un dispositif de jonction de conducteurs des deux câbles électriques parallèles 301 et 302 est essentiellement constitué d'une pièce allongée 303 recourbée sur elle-même pour former un manchon entourant les conducteurs; il est remarquable que les deux bords adjacents des coquilles sont pressés l'un contre l'autre en une surface 304 de contact électrique étroit; des brides 305 sont disposées au voisinage des extrémités de la coquille 303.

Sur la fig. 20, le manchon enserrant les câbles 301 et 302 est constitué par un couple de coquilles identiques 306 et 307 dont les bords longitudinaux sont maintenus en étroit contact électrique au moyen de brides 305.

Sur la fig. 21, la jonction électrique de conducteurs 308 et 309 de diamètres différents est assurée par des coquilles 310 et 311, elles-mêmes de rayons de courbure différents pour épouser la surface des conducteurs.

Sur les fig. 22 et 22a des dispositifs de jonction électrique analogues à ceux des figures précédentes en diffèrent toutefois par la présence entre les conducteurs de pièces de contact 312 ou 313 ayant un profil en double berceau; ces pièces de contact, de même que les brides sont réalisées en un métal ou alliage amagnétique bon conducteur de l'électricité.

## Revendications

1. Dispositif de protection contre la foudre des lignes aériennes de transport d'énergie électrique et des installations reliées de telles lignes, ledit dispositif comportant,
- au moins un éclateur du genre constitué par un couple d'électrodes supportées par un support solidaire d'un isolateur, et séparées l'une de l'autre, la première des dites électrodes étant reliée au moyen d'un premier câble de raccordement à ladite ligne de transport, la deuxième électrode étant reliée à la terre au moyen d'un deuxième câble de raccordement, et,
- au moins une prise de terre du genre comprenant au moins un câble électro-conducteur enfoui dans le sol, caractérisé:
- d'autre part,
en ce que chaque électrode étant supporte par un support, ledit support d'électrode a la forme générale d'un T composé d'une partie transversale (115) et d'un pied (116),
en ce qu'au moins ladite partie transversale présente sensiblement une symétrie circulaire autour d'un axe longitudinal et,
en ce que ladite partie transversale est pourvue à au moins une de ses extrémités d'un moyen de serrage axial (123, 124) destine à la rendre solidaire d'une part de ladite électrode (111, 112), d'autre part d'un câble (117), ou tige (132) électro- conducteur,
en ce que ladite partie transversale au moins, et ses moyens de serrage sont réalisés en un métal électro-conducteur amagnétique,
- d'autre part,
en ce que ledit conducteur enfoui dans le sol est un conducteur unique refermé sur lui-même, en un point de bouclage (201), pour former une boucle (202), et
en ce que le conducteur (203) de mise à la terre en provenance de l'installation aérienne est raccordé tangentiellement à ladite boucle en au moins un point de raccordement (204), et
en ce que le câble (119) de raccordement de la première électrode à la ligne (101) électroconductrice est effectué de façon tangentielle, en un point (119) de raccordement, et
en ce que le câble de raccordement (120) de la seconde électrode à la terre présente au voisinage du poteau un rayon d'environ 50 cm;

2. Dispositif selon la revendication 1, caractérisé:
en ce que ladite partie transversale est une pièce cylindrique comportant à une de ses extreméités (127) un mandrin du type à pince poussée (123), destine à enserrer l'extrémité de l'électrode, tandis que son autre extrémité (127) comporte un organe de raccordement de câble multibrins à portée interne conique à noyau conique (124) alésé axialement destiné à enserrer l'extrémité d'un conducteur multibrins du circuit d'évacuation de décharge;

3. Dispositif selon la revendication 1, caractérisé:
en ce que ladite pièce transversale (131) est pourvue à chacune de ses extrémités de deux mandrins à pinces poussées, l'un des mandrins enserrant ladite électrode (112), l'autre mandrin enserrant une tige conductrice droite (132) de même diamètre que l'électrode, et
en ce que l'extrémité de ladite tige est elle-même enserrée dans un mandrin à pinces poussées (140) d'un raccord (133) dont l'autre extrémité comporte un organe de serrage (141), ou de raccordement, de câble multibrins à portée interne conique et noyau conique alésé axialement pour enserrer l'extrémité d'un conducteur multi- brins du circuit d'évacuation de décharge;

4. Dispositif selon la revendication 1, caracté- rié:
en ce que ledit pied est constitué:
- d'une partie supérieure comportant une bague (129) alésée axialement pour enserrer ladite partie transversale,
ladite bague étant reliée à une tige (116), - d'une pièce de raccordement (134) formant double mandrin à pinces poussées, et
- d'une tige inférieure (136) solidaire d'un isolateur (137), une extrémité de la tige supérieure étant enserrée dans une pince d'un dit mandrin tandis qu'une extrémité de la tige inférieure est enserrée dans la pince de l'autre mandrin;

5. Dispositif selon la revendication 1, caractérisé:
en ce que ladite partie transversale est une pièce cylindrique (131') comportant à une de ses extrémités un mandrin de serrage axial constitué par un écrou (160) à taraudage intérieur conique et par un filetage extérieur, lui-même conique de l'extrémité de la pièce transversale (131'), ladite extrémité comportant plusieurs fentes longitudinales, et comportant à son extrémité une partie décolletée (132');

6. Dispositif selon la revendication 1, caractérisé:
en ce que le bouclage sur lui-même du conducteur enfoui (202) est réalisé au moyen d'un dispositif (201) constitué par un double mandrin à pinces et à portées coniques coaxiales;

7. Dispositif selon l'une quelconque des revendications 1 et 6, caractérisé:
en ce que le raccordement tangentiel à la boucle du conducteur (203) de mise à la terre comprend en outre un troisième élément conducteur (208) raccordé tangentiellement à chacune de ses extrémités, d'une part au dit conducteur de mise à la terre et d'autre part, au conducteur en boucle, le raccordement de ce troisième élément à la boucle étant effectué dans une direction tangentielle opposée à celle du raccordement du conducteur (203) de mise à la terre, le conducteur (203) de mise à la terre, le conducteur (202) de la boucle et le troisième conducteur de raccordement formant une sorte de triangle (210) dit "triangle équipotentiel" de raccordement, les côtés de ce triangle étant en fait sensiblement des arcs de cercle;

8. Dispositif selon la revendication 7, caractérisé:
en ce que ladite boucle (202) a la forme générale d'un rectangle aux angles arrondis suivant sensiblement des arcs de cercle,
en ce que l'un des côtes du "triangle équipotentiel" est l'un des angles arrondis de ladite boucle (202),
en ce que les dimensions de la boucle sont au moins égales à la plus grande dimension de l'installation aérienne protégée,
en ce que la boucle entoure la trace au sol de l'installation, et
en ce que le conducteur unique constitutif de la boucle est raccordé coaxialement, c'est-à-dire dans le prolongement de lui-même;

9. Dispositif selon l'une quelconque des revendications précédentes caractérisé:
en ce que la jonction d'un câble de raccordement (117) à une ligne de transport (101'), ou d'un conducteur (203) de mise à la terre à un conducteur (202) enfoui dans le sol, est réalisé par le moyen d'un dispositif de jonction comportant au moins une pièce (303) de forme allongée et recourbée sur elle-même dans les sens de sa largeur pour former à elle seule ou en association avec une autre pièce semblable, un manchon destiné à entourer complètement deux câbles électriques parallèles (301, 302) l'un à l'autre dans ledit manchon, ladite pièce étant constituée d'un métal électroconducteur amagnétique,
d'où il résulte que la jonction ainsi formulée présente une très faible impédance vis à vis des décharges électriques, du genre de celles de la foudre ou induites par elle;

10. Dispositif selon la revendication 9, caractérisé:
en ce que les deux bords de coquilles adjacents sont pressés l'un contre l'autre en étroit contact électrique,
en ce que des moyens de bridage (305) de la ou des coquilles autour des conducteurs, sont disposés au moins au voisinage de chacune des extrémités de la coquille au moins;
en ce qu'il incorpore en outre une pièce (306 et 306a) dite de contact ayant un profil en double berceau et une longueur sensiblement égale à celle d'une coquille, le rayon de courbure d'un berceau étant sensiblement égal au rayon d'un conducteur;

11. Dispositif selon la revendication 10, dont la prise de terre comprend plusieurs câbles électro-conducteurs enfouis dans le sol caractérisé:
en ce que ledits conducteurs enfouis dans le sol sont reliés les uns aux autres par des segments électro-conducteurs eux-mêmes enfouis, la jonction d'un segment avec un conducteur étant réalisée au moyen d'un dit dispositif de jonction.

## Patentansprüche

1. Blitzschutzvorrichtungen für Freileitungen zum Transport elektrischer Energie, sowie für damit verbundene Anlagen, umfassend
- wenigstens eine Funkenstrecke, die aus einem Paar von Elektroden besteht, die von einer mit einem Isolator fest verbundenen Konsole getragen und von einander getrennt sind, und deren erste Mittel zum Verbinden eines ersten Anschlußkabels an die genannte Transportleitung verbunden ist, während die zweite Elektrode mittels eines zweiten Verbindungskabels geerdet ist, und
- einem Erdungsanschluß, der wenigstens ein geerdetes, elektrisch leitendes Kabel aufweist, dadurch gekennzeichnet,
daß jede Elektrode von einer Konsole getragen ist, wobei die Elektrodenkonsole im wesentlichen die Form eines T aufweist, bestehend aus einem Querteil (115) und einem Fußteil (116),
daß wenigstens der genannte Querteil um eine Längsachse im wesentlichen kreis-symmetrisch gestaltet ist,
daß der Querteil wenigstens an einem seiner Enden mit einem axialen Klemmstück (123, 124) versehen ist, das einerseits mit der genannten Elektrode (111, 112) und andererseits mit einem Kabel (117) oder einem elektrisch leitenden Stab (132) kraftschlüssig verbunden ist,
daß der Querteil sowie seine Klemmstücke aus nicht-magnetischem, elektrisch leitenden Metall bestehen,
daß der geerdete Leiter ein einziger Leiter (202) ist, der in sich an einem Knotenpunkt (201) geschlossen ist, um eine Schleife (202) zu bilden,
daß der von der Freileitungsanlage kommende Erdungsleiter (203) tangential an die genannte Schleife (202) an wenigstens einem Verbindungspunkt (204) angeschlossen ist,
daß der Verbindungsleiter (117) zwischen der ersten Elektrode und dem Leiter (101') tangential an einem Verbindungspunkt (119) angeschlossen ist, und
daß der Verbindungsleiter (120) der zweiten Elektrode an die Erde im Bereich des Mastes einen Radius von etwa fünfzig Zentimetern bildet.

2. Vorrichtung nach Anspruch 1, dadurch gekennzeichnet,
daß das Querteil zylindrisch ist und an einem seiner beiden Enden (127) ein Spannfutter (123) aufweist, das dazu dient, das Ende der Elektrode einzuspannen, während sein anderes Ende (127) ein Verbindungsorgan für ein mehradriges Kabel mit innerem konischen Anschlag mit konischem Kern (124) aufweist, der axial durchbohrt ist, um das Ende eines mehradrigen Leiters des Entladekreises einzuspannen.

3. Vorrichtung nach Anspruch 1, dadurch gekennzeichnet,
daß das Querstück (131) an jedem seiner beiden Enden mit einem Spannfutter versehen ist, wobei das eine Spannfutter die genannte Elektrode (112) und das andere Spannfutter einen geradlinigen leitenden Stab (132) vom selben Durchmesser wie die Elektrode einspannt, und
daß das Ende des Stabes seinerseits in einem Spannfutter (140) eines Anschlusses (133) eingespannt ist, dessen anderes Ende ein Spannorgan (141) oder Verbindungsorgan für ein mehradriges Kabel mit innerem konischen Anschlag und konischen, axial durchbohrten Kern aufweist, um das Ende eines mehradrigen Leiters des Entladekreises einzuspannen.

4. Vorrichtung nach Anspruch 1, dadurch gekennzeichnet,
daß das Fußstück besteht aus
- einem oberen Teil enthaltend einen Ring (129), der dem Einspannen des Querteiles dient, und der mit einem Stab (116) verbunden ist,
- einem Verbindungsstück (134), das ein doppeltes Spannfutter bildet, und
- einem unteren Stab (136), der mit einem Isolator (137) kraftschlüssig verbunden ist, wobei ein Ende des oberen Stabes in das eine der genannten Spannfutter eingeführt ist, während ein Ende des unteren Stabes in das andere Spannfutter eingeführt ist.

5. Vorrichtung nach Anspruch 1, dadurch gekennzeichnet,
daß das Querteil ein zylindrisches Teil (131') ist und an einem seiner beiden Enden ein axiales Spannfutter aufweist, bestehend aus einer Mutter (160) mit konischem Innengewinde, sowie aus einem Außengewinde, das seinerseits am Ende des Querteiles (131') konisch ist, wobei das genannte Ende mehrere Längsspalte aufweist und an seinem Ende einen abgedrehten Abschnitt (132') aufweist.

6. Vorrichtung nach Anspruch 1, dadurch gekennzeichnet,
daß die Schleife (202) des geerdeten Leiters mittels einer Vorrichtung (201) verwirklicht ist, die aus einem doppelten Spannfutter mit koaxialen konischen Anschlägen gebildet ist.

7. Vorrichtung nach einem der Ansprüche 1 oder 6, dadurch gekennzeichnet,
daß die tangentiale Verbindung an die Leiterschleife (203) der Erdung unter anderem ein drittes Leiterelement (208) aufweist, das tangential an jedes seiner Enden angeschlossen ist, und zwar einerseits an den genannten Erdleiter und andererseits an den Schleifenleiter, wobei die Verbindung dieses dritten E)ementes mit der Schleife in einer Tangentialrichtung entgegengesetzt jener der Verbindung des Leiters (203) der Erdung vorgenommen ist, und wobei der Erdleiter (203), der Schleifenleiter (202) und der dritte Verbindungsleiter eine Art Dreieck (210) bilden, nämlich ein sogenanntes äquipotentiales Verbindungsdreieck, dessen Seiten im wesentlichen Kreisbogen bilden.

8. Vorrichtung nach Anspruch 7, dadurch gekennzeichnet,
daß die genannte Schleife (202) im wesentlichen die Form eines Rechteckes mit Ecken aufweist, die im wesentlichen kreisbogenförmig abgerundet sind,
daß die eine Seite des "äquipotentialen Dreieckes" eine der abgerundeten Ecken der Schleife (202) darstellt,
daß die Abmessungen der Schleife wenigstens gleich der größten Abmessung der geschützten Freileitungsanlage sind,
daß die Schleife die Trasse im Boden der Anlage umgibt, und daß der einzige Leiter, aus dem die Schleife besteht, koaxial angeschlossen ist, das heißt in seiner eigenen Verlängerung.

9. Vorrichtung nach einem der vorausgegangenen Ansprüche, dadurch gekennzeichnet,
daß die Verbindung einer Verbindungsleitung (117) an eine Transportleitung (101') oder eines Erdleiters (203) an einen in den Boden eingelassenen Leiter (202) mittels einer Verbindungsvorrichtung verwirklicht ist, die wenigstens ein Teil (303) von Langgestreckter Form umfaßt, das in sich in Richtung seiner Breitenerstreckung gekrümmt ist, um für sich alleine oder in Verbindung mit einem anderen, gleichartigen Teil eine Manschette zu bilden, die dazu dient, zwei zueinander parallele elektrische Leiter (301, 302) völlig zu umschließen, wobei das genannte Stück aus einem nichtmagnetischen elektrisch leitenden Metall besteht,
so daß die derart gebildete Verbindung gegenüber elektrischen Ladungen von der durch Blitzschlag erzeugten Art eine sehr geringe Impedanz aufweist.

10. Vorrichtung nach Anspruch 9, dadurch gekennzeichnet,
daß die beiden einander benachbarten Hüllenränder zur Herstellung eines guten elektrischen Kontaktes gegeneinander gepresst sind,
daß wenigstens im Bereich eines jeden Endes der Hülle um die Leiter Schellen (305) herumgelegt sind,
daß die Vorrichtung unter anderem ein sogenanntes Kontaktstück (306, 306a) umfaßt, das das Profil eines doppelten Gewölbes sowie eine Länge aufweist, die im wesentlichen gleich jener der Hülle ist, wobei der Krümmungsradius eines Gewölbes im wesentlichen gleich dem Radius eines Leiters ist.

11. Vorrichtung nach Anspruch 10, deren Erdung mehrere elektrisch leitende, im Boden eingelassene Leiter aufweist, dadurch gekennzeichnet,
daß die genannten, im Boden eingelassenen Leiter untereinander durch ihrerseits in den Boden eingelassene elektrisch leitende Segmente verbunden sind, und daß die Verbindung zwischen einem Segment und einem Leiter mittels einer sogenannten Verbindungsvorrichtung hergestellt ist.

## Claims

1. A protector device against lightning for overhead electric energy transmission lines and installations connected to such lines, the said device comprising,
- at least one arrester of the type comprising a pair of electrodes which are supported by a support which is firmly connected to an insulator and are spaced from each other, the first of the said electrodes being connected by means of a first connecting cable to the said transmission line, the second electrode being connected to the ground by means of a second connecting cable, and,
- at least a ground connection of the type comprising at least an electroconductive cable buried in the ground, characterized:
- on the one hand,
by the fact that each electrode being supported by a support, the said electrode support has the general shape of a T formed of a transverse portion (115) and a stem (116),
by the fact that at least the said transverse portion has substantially circular symmetry around a longitudinal axis and,
by the fact that the said transverse portion is provided at least at one of its ends with an axial clamping means (123, 124) intended to secure it firmly, on the one hand, to the said electrode (111, 112), on the other hand, to a cable (117) or rod (132) which is electroconductor,
by the fact that said transverse portion at least and its clamping means are made of non-magnetic electroconductive metal,
- on the other hand,
by the fact that said conductor which is buried in the ground is a single conductor closed on itself at a looping point (201) so as to form a loop (202), and,
by the fact that the grounding conductor (203) coming from the overhead installation is connected tangentially to the said loop at at least one point of connection (204), and
by the fact that the cable (119) which connects the first electrode to the electroconductive line (101) is connected tangentially at a connection point (119), and
by the fact that the cable (120) which connects the second electrode to the ground has a radius of about 50 cm in the vicinity of the mast;

2. A device according to claim 1, characterized:
by the fact that said transverse portion is a cylindrical part having at one of its ends (127) a chuck of the push-out collet type (123) intended to clamp the end of the electrode, while its other end (127) has a member for connection of multi-strand cables with conical inner surface and axially bored conical core (124) intended to clamp the end of a multi-strand conductor of the discharge evacuation circuit;
3. A device according to claim 1, characterized:
by the fact that said transverse portion (131) is provided at each of its ends with two push-out collet chucks, one of the chucks surrounding the said electrode (112), the other chuck surrounding a straight conductive rod (132) of the same diameter as the electrode, and
by the fact that the end of said rod is itself clamped in a push-out collet chuck (140) of a connector (133) the other end of which comprises a clamping (141) or connector member for a multi-strand cable with a conical inner surface and axially bored conical core in order to surround the end of a multi-strand conductor of the discharge evacuation circuit;

4. A device according to claim 1, characterized: by the fact that said stem consists:
- of an upper portion comprising an axially bored ring (129) to surround the said transverse portion, said ring being connected to a rod (116),
- of a connecting part (134) forming a double push-out collet chuck, and
- of a lower rod (136) rigidly connected with an insulator (137), one end of the upper rod being clamped in a collet of one said chuck while one end of the lower rod is clamped in the collet of the other chuck;

5. A device according to claim 1, characterized:
by the fact that said transverse portion is a cylindrical part (131') comprising, at one of its ends, an axial clamping chuck formed of a nut (160) with conical inner tapping and of an outer thread, itself conical, of the end of the transverse part (131'), said end having several longitudinal slits, and comprising at its other end a necked- down portion (132');

6. A device according to claim 1, characterized:
by the fact that the looping on itself of the buried conductor (202) is effected by means of a device (201) formed by a double chuck with coaxial conical collets and surfaces;

7. A device according to any of the claims 1 and 6, characterized;
by the fact that the connection, tangential to the loop, of the grounding conductor (203) furthermore comprises a third conductive element (208) which is connected tangentially at each of its ends, on the one hand, to said grounding conductor and, on the other hand, to the looped conductor, the connection of the third element to the loop being effected in a tangential direction opposite to that of the connection tangential to the loop, the grounding conductor (203), the conductor (202) of the loop and the third connecting conductor forming a sort of triangle (210) called a connection "equipotential triangle", the sides of this triangle being in fact substantially circular arcs;

8. A device according to claim 7, characterized:
by the fact that said loop (202) has the general shape of a rectangle with corners rounded susbstantially along circular arcs,
by the fact that one of the sides of the "equipotential triangle" is one of the rounded corners of the said loop (202),
by the fact that the dimensions of the loop are at least equal to the largest dimension of the overhead installation protected,
by the fact that the loop surrounds the trace of the installation on the ground,
by the fact that the sole conductor constituting the loop is connected co-axially, that is to say in the extension of itself;

9. A device according to any of the previous claims characterized:
by the fact that the junction of a connecting cable (117) to a transmission line (101'), or from a grounding conductor (203) to a conductor (202) buried in the earth is effected by means of a junction device comprising at least a part (303) of elongated shape curved on itself in the direction of its width to form, by itself alone or in combination with another similar part, a sleeve intended to completely surround two electric cables (301, 302) which are parallel to each other in said sleeve, said part being formed of a nonmagnetic electroconductive metal,
from which it results that the junction thus formed is of very low impedance with respect to electric discharges of the type of those of lightning or those induced by lightning;

10. A device according to claim 9, characterized by the fact that the two adjacent shell edges are pressed against each other in close electrical contact,
by means (305) for strapping the shell or shells around the conductors, said means being arranged at least in the vicinity of each of the ends of the shell at least,
by the fact that it incorporates furthermore a part (306 and 306a) called the contact part having a double-cradle profile and a length substantially equal to that of a shell, the radius of curvature of a cradle being substantially equal to the radius of a conductor;

11. A device according to claim 10, the ground connection of which comprises several electroconductive cables buried in the earth, characterized:
by the fact that the said conductors buried in the earth are connected to each other by electroconductive segments which are themselves buried, the junction of a segment with a conductor being effected by means of one said junction device.
